# FASCICULE DE BREVET EUROPEEN

(11) **EP 0 800 608 B1**
(45) Date de publication et mention de la délivrance du brevet: **05.12.2001**
(21) Numéro de dépôt: 96937375.2
(22) Date de dépôt: 31.10.1996
(51) Int. Cl.: E06B 11/08, E05B 65/00

(54) **DISPOSITIF DE CONTROLE D'UNE PIECE MOBILE TELLE QU'UNE PIECE DE TOURNIQUET OU PORTE PIVOTANTE**
KONTROLLEINRICHTUNG EINES BEWEGBAREN TEILS WIE EIN TEIL EINES DREHKREUZES ODER EINER DREHTÜR
DEVICE FOR CONTROLLING A MOVING PART, E.G. IN A TURNSTILE OR REVOLVING DOOR

(30) Priorité: 02.11.1995 FR 9512941
(43) Date de publication de la demande: 15.10.1997
(73) Titulaire: Etablissements Georges Klein, 93218 La Plaine-Saint-Denis Cédex (FR)
(72) Inventeur: ULMANN, Jean-Pierre, F-75017 Paris (FR)
(74) Mandataire: Picard, Jean-Claude Georges
(86) Numéro de dépôt international: FR9601715
(87) Numéro de publication internationale: WO9716620

(56) Documents cités:
- EP-A- 0 075 806
- EP-A- 0 640 741
- DE-A- 19 502 697
- US-A- 1 979 497

## Description

La présente invention concerne un dispositif de contrôle comportant une pièce mobile et permettant sélectivement de bloquer cette pièce en une ou plusieurs positions discrètes, et de la débloquer pour lui permettre de se déplacer entre ces positions sous l'effet d'une force agissant sur elle, ce dispositif comportant un verrou profilé propre à coopérer par concordance de formes avec une partie complémentaire de ladite pièce mobile, ce verrou pouvant se déplacer entre une position de verrouillage bloquant ladite pièce et une position de déverrouillage débloquant ladite pièce, et étant associé à cet effet à des moyens de commande propres à permettre son déplacement entre les deux positions précitées.

Ladite pièce mobile pourra être constituée par exemple d'une pièce solidaire d'un tourniquet ou analogue, à savoir de toute pièce ou organe mobile en rotation ou linéairement, accouplée notamment à une porte ou à un portillon condamnant ou autorisant un passage dans un lieu public.

La commande d'ouverture du portillon ou analogue, à savoir la commande qui permet à ladite pièce mobile de se déplacer, est obtenue par exemple par l'introduction d'un ticket ou d'un jeton dans un appareil approprié, ce qui atteste que le possesseur de ce ticket ou jeton a alors l'autorisation de franchir le passage contrôlé par ledit portillon, l'utilisateur devant cependant exercer une poussée sur ce dernier.

Or, il arrive fréquemment que l'utilisateur pousse le portillon prématurément, alors qu'il est encore bloqué, et avant que l'ordre de son ouverture ne soit parvenu aux moyens de commande du verrou. Il peut se faire alors que le portillon reste bloqué même après que l'ordre de son ouverture est parvenu aux moyens de commande du verrou, par suite de l'intervention de forces de frottement au niveau du verrou, entre celui-ci et ladite pièce mobile.

Cela peut se produire par exemple avec le dispositif décrit dans le document EP-A-0 640 741.

Ceci représente un inconvénient important, car l'usager doit faire appel au personnel de surveillance pour pouvoir alors franchir le passage en question. Il peut même arriver que l'usager se trouve bloqué dans le sas compris entre deux portillons successifs ou entre un tourniquet et un portillon si par exemple il a commencé à exercer une poussée sur le portillon aval avant que l'ordre commandant son ouverture ne lui soit parvenu, cette action prématurée de l'usager ne l'empêchant toutefois pas de franchir le tourniquet amont. Là encore l'usager doit donc faire appel au personnel de surveillance pour pouvoir sortir du sas.

Le but de la présente invention est de remédier à ces inconvénients, et à cet effet un dispositif de contrôle d'une pièce mobile, par exemple associée à un tourniquet, est, conformément à la présente invention, caractérisé en ce que ledit verrou et/ou ladite partie complémentaire de la pièce mobile comportent au moins une surface de portée sensiblement inclinée par rapport à la direction du déplacement de ladite pièce mobile, la pente ou courbure de cette surface étant telle que ladite force agissant sur la pièce mobile n'empêche pas le désengagement dudit verrou par rapport à ladite partie complémentaire à partir du moment où lesdits moyens de commande ont été actionnés pour commander le déplacement du verrou vers sa position de déverrouillage, même si cette force s'est exercée sur la pièce mobile avant l'actionnement desdits moyens de commande.

De préférence, ledit verrou est prévu à l'extrémité d'un levier rotatif, et lesdits moyens de commande comprennent un organe moteur propre à provoquer le déplacement linéaire d'une tige de sortie à l'encontre de la force d'un ressort de rappel, de sorte à maintenir alors ledit levier rotatif dans une position pour laquelle le verrou occupe sa position de blocage de ladite pièce.

De préférence encore, ledit organe moteur agit sur ledit levier rotatif par l'intermédiaire d'une bielle pivotante portant à son extrémité libre un galet, ce galet pouvant ainsi se déplacer entre deux positions : une première position pour laquelle il maintient le verrou dans sa position de verrouillage de ladite pièce, et une seconde position pour laquelle il autorise le pivotement dudit levier rotatif vers sa position de déverrouillage.

Conformément à l'invention, on peut encore prévoir que ledit levier rotatif comporte une première surface de portée pour ledit galet, cette surface étant perpendiculaire à ladite bielle pivotante lorsque le galet occupe ladite première position, et une seconde surface de portée, inclinée par rapport à la précédente et lui faisant suite, cette surface étant en contact avec ledit galet lorsqu'il occupe ladite seconde position, de sorte que l'actionnement dudit organe moteur puisse provoquer, par l'intermédiaire dudit galet, le passage dudit levier rotatif de la position de déverrouillage à la position de verrouillage de ladite pièce.

Pour que les avantages de la présente invention soient obtenus quel que soit le sens de la poussée que les usagers peuvent exercer sur la pièce mobile, on peut encore prévoir que ledit verrou et/ou ladite partie complémentaire de la pièce mobile comportent deux surfaces de portée à pentes ou courbures opposées, de préférence symétriquement par rapport à la direction de déplacement dudit verrou.

Un mode d'exécution de l'invention est décrit ci-dessous à titre d'exemple nullement limitatif, avec référence aux figures du dessin annexé dans lequel :
- la figure 1 montre schématiquement le dispositif en position de blocage de la pièce mobile ;
- la figure 2 est une vue correspondante montrant le dispositif en position d'autorisation de déplacement de la pièce mobile ;
- la figure 3 est une vue analogue à celle de la figure 2, mais complétée par des moyens de réglage permettant la compensation des jeux d'usure entre le verrou et la pièce mobile ; et
- la figure 4 est une vue partielle agrandie du verrou et de la partie de forme complémentaire de la pièce mobile, en position de déverrouillage.

Sur les différentes figures, on a référencé en 1 une pièce tournante quelconque, par exemple solidarisée d'un tourniquet interdisant ou autorisant le franchissement d'un passage par les usagers, lesquels sont susceptibles d'exercer sur ce tourniquet un effort dans un sens ou dans l'autre, se traduisant sur la pièce tournante 1 par un couple représenté sur les figures 1 et 2 par la flèche F dirigée dans le sens horaire, mais qui pourrait être dirigée dans le sens antihoraire, selon l'action des usagers. Sur son pourtour, la pièce tournante 1 comporte un certain nombre d'encoches la qui, par coopération avec un verrou profilé, de la façon qui sera décrite plus bas, permettent sélectivement de bloquer la pièce tournante 1 dans un certain nombre de positions angulaires discrètes pour interdire le franchissement du passage concerné, ou d'en permettre la rotation, pour autoriser le franchissement de ce passage. Les encoches la constituent ce que l'on a appelé dans ce qui précède les "parties complémentaires" du verrou profilé.

Ce verrou profilé, référencé en 2a, est constitué par un bec en saillie à l'extrémité d'un levier 2 pouvant pivoter sur un axe fixe 2d ; le verrou profilé 2a a globalement une forme complémentaire de celle des encoches la. L'organe moteur propre à mouvoir le levier rotatif 2 entre ses positions de verrouillage (figure 1) et de déverrouillage (figures 2, 3 et 4) est constitué dans cet exemple d'un électroaimant 3, lequel est alimenté selon tous modes opératoires connus à partir de l'appareil dans lequel l'usager introduit un ticket ou un jeton attestant qu'il est autorisé à franchir le passage concerné. La tige de sortie 3a de l'organe moteur 3 est reliée par son extrémité articulée à une bielle pivotante 5 dont l'extrémité libre, opposée à son point d'articulation fixe, porte un galet 6. Un ressort de rappel 4 est monté entre un autre point fixe et la bielle pivotante 5 de façon à exercer sur la bielle une action contraire à celle de la tige 3a lorsque l'électroaimant 3 est actionné. Le galet 6 peut coopérer avec une première surface de portée 2b du levier rotatif 2, ainsi qu'avec une seconde surface de portée 2c faisant suite à la précédente et inclinée par rapport à cette dernière.

La figure 4 montre le détail des surfaces de portée coopérantes, respectivement des encoches la et du verrou profilé 2a du levier rotatif 2 : les encoches la comportent deux flancs 1aa et 1ab également inclinés par rapport à la direction D du déplacement du verrou 2a, de sorte que les encoches la soient évasées, et d'une façon complémentaire le verrou 2a comporte deux surfaces de portée 2aa et 2ab également inclinées par rapport à la direction précitée D.

Ceci étant, le fonctionnement du dispositif qui vient d'être décrit est le suivant :

Dans la position de verrouillage que le levier rotatif 2 occupe à la figure 1, l'électroaimant étant alimenté, on voit que la bielle pivotante 5 est perpendiculaire à la première surface de portée 2b du levier 2, de sorte que celui-ci est immobilisé dans la position pour laquelle le verrou profilé 2a occupe l'une des encoches la de la pièce tournante 1, ce qui empêche le pivotement de cette dernière, même si un usager, par une poussée sur le tourniquet ou analogue, soumet la pièce 1 à un couple F.

Lorsque l'usager a introduit dans l'appareil approprié son ticket ou jeton, attestant qu'il est autorisé à franchir le passage concerné, l'électroaimant 3 cesse d'être alimenté et le ressort 4 exerce sur la bielle pivotante 5 une traction qui n'est plus contrariée par l'électroaimant et qui amène le galet 6 à passer de son appui sur la surface de portée 2b à son appui sur la surface de portée inclinée 2c du levier rotatif 2. Ce levier peut alors pivoter dans la position pour laquelle son verrou profilé 2a quitte l'encoche la de la pièce 1, ce qui autorise la rotation de cette dernière et donc le franchissement du passage par l'usager. On voit que ce pivotement du levier 2 de la position de la figure 1 à la position de la figure 2 se produit par suite de la coopération des surfaces de portée 1aa ou 1ab de l'encoche la, avec les surfaces de portée, respectivement 2aa ou 2ab du verrou 2a, selon le sens de la poussée F. Cependant il est bien évident que la rotation du levier 2 pourrait être aidée soit par l'effet de la pesanteur, soit par un ressort.

Si la poussée F s'exerce sur la pièce mobile 1 avant la coupure de l'alimentation de l'électroaimant 3, le verrou 2a ne risquera pas d'être bloqué par des forces de frottement dans l'encoche correspondante la de la pièce 1, puisque le couple F tendra comme précédemment à ramener le levier 2 dans la position de déverrouillage de la figure 2. On comprend que ce résultat est le même quel que soit le sens du couple F qui s'exerce sur la pièce tournante 1.

Grâce à l'invention il n'y aura donc plus risque de voir la pièce mobile 1 bloquée par le verrou 2a, alors que l'électroaimant 3 a cessé d'être alimenté et que le levier 5 occupe la position inclinée de la figure 2.

A la figure 3 on montre la simplicité des moyens qui permettent d'obtenir le réglage positionnel du levier rotatif 2 par rapport aux encoches la de la pièce tournante 1 : les différentes pièces du dispositif sont à cet effet montées sur un support pivotant 8 relié à un bâti fixe 7 par l'intermédiaire de deux vis 9 traversant des fentes arquées 10 du support 8. Lorsque les vis 9 sont desserrées, on peut positionner à la main le support 8 sur le bâti 7 pour que le verrou 2a soit exactement orienté par rapport aux encoches la de la pièce tournante 1, ce qui permet notamment de compenser les jeux dus à l'usure. Un réglage fin de la position du support 8 peut être obtenu par action sur une vis moletée 11 vissée dans un support fixe 12 du bâti et dont l'extrémité porte sur le bord inférieur du support 8. Lorsque le réglage a été effectué il suffit de resserrer les vis 9 pour fixer fermement la position du support 8 par rapport au bâti 7.

## Revendications

1. Dispositif de contrôle comportant une pièce mobile (1) et permettant sélectivement de bloquer cette pièce en une ou plusieurs positions discrètes, et de la débloquer pour lui permettre de se déplacer entre ces positions sous l'effet d'une force (F) agissant sur elle, ce dispositif comportant un verrou profilé (2a) propre à coopérer par concordance de formes avec une partie complémentaire (1a) de ladite pièce mobile (1). ce verrou (2a) pouvant se déplacer entre une position de verrouillage bloquant ladite pièce (1) et une position de déverrouillage débloquant ladite pièce, et étant associé à cet effet à des moyens de commande (3 à 6) propres à permettre son déplacement entre les deux positions précitées, **caractérisé en ce que** ledit verrou (2a) et/ou ladite partie complémentaire (1a) de la pièce mobile (1) comportent au moins une surface de portée sensiblement inclinée par rapport à la direction du déplacement de ladite pièce mobile (1), la pente ou courbure de cette surface étant telle que ladite force (F) agissant sur la pièce mobile (1) n'empêche pas le désengagement dudit verrou (2a) par rapport à ladite partie complémentaire (1a) à partir du moment où lesdits moyens de commande (3 à 6) ont été actionnés pour commander le déplacement du verrou (2a) vers sa position de déverrouillage, même si cette force (F) s'est exercée sur la pièce mobile (1) avant l'actionnement desdits moyens de commande (3 à 6).

2. Dispositif selon la revendication 1, **caractérisé en ce que** ladite pièce mobile (1) est une pièce tournante.

3. Dispositif selon la revendication 1 ou 2, **caractérisé en ce que** ledit verrou (2a) est prévu à l'extrémité d'un levier rotatif (2) et **en ce que** lesdits moyens de commande comprennent un organe moteur (3) propre à provoquer le déplacement linéaire d'une tige de sortie (3a) à l'encontre de la force d'un ressort de rappel (4), de sorte à maintenir alors ledit levier rotatif (2) dans une position pour laquelle le verrou (2a) occupe sa position de blocage de ladite pièce (1).

4. Dispositif selon la revendication 3, **caractérisé en ce que** ledit organe moteur (3) agit sur ledit levier rotatif (2) par l'intermédiaire d'une bielle pivotante (5) portant à son extrémité libre un galet (6), ce galet pouvant ainsi se déplacer entre deux positions : une première position pour laquelle il maintient le verrou (2a) dans sa position de verrouillage de ladite pièce (1), et une seconde position pour laquelle il autorise le pivotement dudit levier rotatif (2) vers sa position de déverrouillage.

5. Dispositif selon la revendication 4, **caractérisé en ce que** ledit levier rotatif (2) comporte une première surface de portée (2b) pour ledit galet (6), cette surface étant perpendiculaire à ladite bielle pivotante (5) lorsque le galet (6) occupe ladite première position, et une seconde surface de portée (2c), inclinée par rapport à la précédente et lui faisant suite, cette surface étant en contact avec ledit galet (6) lorsqu'il occupe ladite seconde position, de sorte que l'actionnement dudit organe moteur (3) puisse provoquer, par l'intermédiaire dudit galet (6), le passage dudit levier rotatif (2) de la position de déverrouillage à la position de verrouillage de ladite pièce (1).

6. Dispositif selon l'une quelconque des revendications 3 à 5, **caractérisé en ce que** ledit organe moteur (3) est un électroaimant.

7. Dispositif selon l'une quelconque des revendications précédentes, **caractérisé en ce que** ledit verrou (2a) et/ou ladite partie complémentaire (1a) de la pièce mobile (1) comportent deux surfaces de portée à pentes ou courbures opposées (2aa, 2ab ; laa, lab), de préférence symétriquement par rapport à la direction (D) de déplacement dudit verrou (2a).

8. Dispositif selon l'une quelconque des revendications précédentes, **caractérisé en ce qu'**il est monté sur un bâti fixe (7) par l'intermédiaire d'un support pivotant (8) pouvant être fixé dans plusieurs positions réglables par rapport audit bâti (7).

9. Dispositif selon la revendication 8, **caractérisé en ce que** ledit support (8) est relié au bâti (7) par l'intermédiaire de vis (9) traversant des fentes arquées (10) du support pivotant (8), le réglage fin de la position dudit support pouvant être effectué grâce à une vis de réglage (11).

## Patentansprüche

1. Kontrolleinrichtung, die ein bewegliches Teil (1) enthält und selektiv das Sperren dieses Teiles in einer oder mehreren diskreten Positionen und dessen Entsperrung ermöglicht, um ihm zu ermöglichen, sich zwischen diesen Positionen unter dem Einfluß einer auf es einwirkenden Kraft (F) zu verschieben, wobei diese Einrichtung einen Profilriegel (2a) aufweist, der geeignet ist, durch Formenübereinstimmung mit einem komplementären Teil (1a) des beweglichen Teiles (1) zusammenzuwirken, wobei dieser Riegel (2a) sich zwischen einer das Teil (1) sperrenden Verriegelungsposition und einer das Teil entsperrenden Entriegelungsposition verschieben kann und zu diesem Zweck mit Steuerungsmitteln (3 bis 6) in Verbindung steht, die geeignet sind, seine Verschiebung zwischen den beiden vorher erwähnten Positionen zu ermöglichen, **dadurch gekennzeichnet, daß** der Riegel (2a) und/oder der komplementäre Teil (1a) des beweglichen Teiles (1) wenigstens eine Auflagefläche umfassen, die in bezug auf die Richtung der Verschiebung des beweglichen Teiles (1) im wesentlichen geneigt ist, wobei die Steigung oder Krümmung dieser Fläche so ist, daß die genannte, auf das bewegliche Teil (1) einwirkende Kraft (F) das Ausrücken des Riegels (2a) in bezug auf den komplementären Teil (1a) nicht verhindert, ausgehend vom Augenblick, in dem die Steuerungsmittel (3 bis 6) betätigt worden sind, um die Verschiebung des Riegels (2a) zu seiner Entriegelungsposition hin zu steuern, sogar wenn diese Kraft (F) auf das bewegliche Teil (1) vor der Betätigung der Steuerungsmittel (3 bis 6) ausgeübt wird.

2. Einrichtung nach Anspruch 1, **dadurch gekennzeichnet, daß** das bewegliche Teil (1) ein umlaufendes Teil ist.

3. Einrichtung nach Anspruch 1 oder 2, **dadurch gekennzeichnet, daß** der Riegel (2a) am Ende eines Drehhebels (2) vorgesehen ist und daß die Steuerungsmittel ein Antriebsorgan (3) umfassen, das geeignet ist, die lineare Verschiebung eines Ausgangsstiftes (3a) entgegen der Kraft einer Rückstellfeder (4) hervorzurufen, um dann den Drehhebel (2) in einer Position zu halten, in der der Riegel (2a) seine Sperrposition des genannten Teiles (1) belegt.

4. Einrichtung nach Anspruch 3, **dadurch gekennzeichnet, daß** das genannte Antriebsorgan (3) auf den Drehhebel (2) über eine schwenkbare Stange (5) einwirkt, die an ihrem freien Ende eine Rolle (6) trägt, wobei sich diese Rolle somit zwischen zwei Positionen verschieben kann: einer ersten Position, für die sie den Riegel (2a) in seiner Verriegelungsposition des genannten Teiles (1) hält, und einer zweiten Position, für die sie die Schwenkung des Drehhebels (2) zu seiner Entriegelungsposition hin zuläßt.

5. Einrichtung nach Anspruch 4, **dadurch gekennzeichnet, daß** der Drehhebel (2) eine erste Auflagefläche (2b) für die genannte Rolle (6) aufweist, wobei diese Fläche senkrecht zur schwenkbaren Stange (5) ist, wenn die Rolle (6) die genannte erste Position belegt, und eine zweite Auflagefläche (2c) aufweist, die in bezug auf die vorhergehende geneigt ist und ihr nachfolgt, wobei diese Fläche in Berührung mit der Rolle (6) ist, wenn sie ihre zweite Position belegt, so daß die Betätigung des Antriebsorgans (3) über die Rolle (6) den Übergang des Drehhebels (2) von der Entriegelungsposition in die Verriegelungsposition des genannten Teiles (1) hervorrufen kann.

6. Einrichtung nach einem der Ansprüche 3 bis 5, **dadurch gekennzeichnet, daß** das Antriebsorgan (3) ein Elektromagnet ist.

7. Einrichtung nach einem der vorhergehenden Ansprüche, **dadurch gekennzeichnet, daß** der Riegel (2a) und/oder das komplementäre Teil (1a) des beweglichen Teiles (1) zwei Auflageflächen mit entgegengesetzten Steigungen oder Krümmungen (2aa, 2ab; 1aa, lab) aufweisen, die in bezug auf die Verschiebungsrichtung (D) des Riegels (2a) vorzugsweise symmetrisch sind.

8. Einrichtung nach einem der vorhergehenden Ansprüche, **dadurch gekennzeichnet, daß** sie auf einem festen Gestell (7) mittels eines schwenkbaren Trägers (8) angebracht ist, der in mehreren in bezug auf das Gestell (7) einstellbaren Positionen befestigt werden kann.

9. Einrichtung nach Anspruch 8, **dadurch gekennzeichnet, daß** der Träger (8) mit dem Gestell (7) mittels Schrauben (9) verbunden ist, die bogenförmige Schlitze (10) des schwenkbaren Trägers (8) durchlaufen, wobei die Feineinstellung der Position des Trägers durch eine Einstellschraube (11) bewerkstelligt werden kann.

## Claims

1. Control device comprising a moving part (1) and enabling this part to be selectively locked in one or more discrete positions and to be released so that it can be displaced between these positions under the effect of a force (F) acting on it, this device comprising a profiled latch (2a) designed to co-operate due to matching shapes with a complementary part (1a) of said moving part (1), it being possible to displace this latch (2a) between a locked position checking said part (1) and an unlocked position releasing said part and to this end co-operating with control means (3 to 6) designed to permit its displacement between said two positions, **characterised in that** said latch (2a) and/or said complementary part (1a) of the moving part (1) have at least one bearing surface substantially inclined relative to the direction of displacement of said moving part (1), the slope or curvature of this surface being such that said force (F) acting on the moving part (1) does not prevent the release of said latch (2a) relative to said complementary part (1a) from the instant at which said control means (3 to 6) are activated to control displacement of the latch (2a) to its unlocked position, even if this force (F) is applied to the moving part (1) before said control means (3 to 6) are activated.

2. Device as claimed in claim 1, **characterised in that** said moving part (1) is a rotating part.

3. Device as claimed in claim 1 or 2, **characterised in that** said latch (2a) is provided on the end of a rotating lever (2) and **in that** said control means comprise a motor unit (3) designed to cause the linear displacement of an output shaft (3a) against the force of a return spring (4) causing said rotating lever (2) to be retained in a position in which said latch (2a) assumes the position in which it locks said part (1).

4. Device as claimed in claim 3, **characterised in that** said motor unit (3) acts on said rotating lever (2) via a pivoting connecting rod (5) bearing a wheel (6) at its free end, this wheel being displaceable between two positions: a first position in which it holds the latch (2a) in its position locking said part (1) and a second position in which it allows said rotating lever (2) to pivot into its unlocked position.

5. Device as claimed in claim 4, **characterised in that** said rotating lever (2) has a first bearing surface (2b) for said wheel (6), this surface being perpendicular to said pivoting connecting rod (5) when the wheel (6) assumes said first position, and, inclined relative thereto and adjoining it, a second bearing surface (2c), this surface being in contact with said wheel (6) when it assumes said second position so that activation of said motor unit (3) causes said rotary lever (2) to shift, via said wheel (6), from the unlocked position to the locked position of said part (1).

6. Device as claimed in any one of claims 3 to 5, **characterised in that** said motor unit (3) is an electromagnet.

7. Device as claimed in any one of the preceding claims, **characterised in that** said latch (2a) and/or said complementary part (1a) of the moving part (1) have two bearing surfaces with opposing slopes or curves (2aa, 2ab; 1aa, 1ab), preferably symmetrical relative to the direction (D) of displacement of said latch (2a).

8. Device as claimed in any one of the preceding claims, **characterised in that** it is mounted on a fixed mount (7) via a pivoting support (8) which may be fixed in several adjustable positions relative to said mount (7).

9. Device as claimed in claim 8, **characterised in that** said support (8) is joined to the mount (7) by screws (9) inserted in arcuate slits (10) of the pivoting support (8), the position of said support being finely adjusted by means of an adjusting screw (11).
